# FASCICULE DE BREVET EUROPEEN

(11) **EP 3 279 907 B1**
(45) Date de publication et mention de la délivrance du brevet: **08.12.2021**
(21) Numéro de dépôt: 17184609.0
(22) Date de dépôt: 03.08.2017
(51) Int. Cl.: H01F 7/08, H01F 7/16, H01H 50/16

(54) **ACTIONNEUR ELECTROMAGNETIQUE POUR UN CONTACTEUR ELECTRIQUE**
ELEKTROMAGNETISCHES STELLGLIED FÜR EINEN ELEKTRISCHEN KONTAKTSCHALTER
ELECTROMAGNETIC ACTUATOR FOR AN ELECTRIC CONTACTOR

(30) Priorité: 04.08.2016 FR 1657574
(43) Date de publication de la demande: 07.02.2018
(73) Titulaire: Schneider Electric Industries SAS, 92500 Rueil-Malmaison (FR)
(72) Inventeur: VIGOUROUX, Didier, 38050 GRENOBLE Cedex 09 (FR); GEFFROY, Vincent, 38050 GRENOBLE Cedex 09 (FR); HENRI-ROUSSEAU, Julien, 38050 GRENOBLE Cedex 09 (FR)
(74) Mandataire: Lavoix

(56) Documents cités:
- FR-A1- 2 586 324
- FR-A1- 2 792 108
- FR-A1- 3 026 222
- US-A- 2 539 547
- US-A- 5 235 303
- US-A1- 2010 245 002

## Description

La présente invention concerne un actionneur électromagnétique pour un contacteur électrique.

FR-A-2 792 108 divulgue un actionneur électromagnétique destiné à être intégré à un contacteur à courant continu. Cet actionneur comprend une partie fixe et une partie mobile. La partie fixe comprend une bobine, qui est disposée sur une carcasse isolante et qui génère un champ magnétique lorsqu'elle est alimentée en courant. La partie mobile est prévue pour se déplacer en translation sous l'effet du champ magnétique généré par la bobine. Elle comprend un noyau magnétique de forme générale cylindrique et des armatures en forme de palettes. Les palettes sont disposées à deux extrémités du noyau et sont solidaires de celui-ci. Un porte-contacts est lié en translation avec la partie mobile. Les contacts de ce porte-contacts sont connectés avec des contacts fixes du contacteur lors du déplacement de la partie mobile, ce qui a pour effet de fermer le circuit du contacteur. Un ou plusieurs ressorts permettent de ramener la partie mobile en position ouverte lorsque la bobine n'est plus alimentée en courant.

Un premier inconvénient de cet actionneur est que la partie mobile est lourde car elle comprend un noyau et deux palettes. Le temps d'ouverture et de fermeture est donc relativement long. En outre, la partie mobile comprend beaucoup de cuivre, de sorte que cet actionneur est relativement cher à fabriquer.

D'autre part, la course de la partie mobile dépend de plusieurs cotes et notamment de la distance entre les deux palettes. Or, cette distance varie de façon non-négligeable sur un lot de produits. Ainsi, un second inconvénient de ce produit est que la course de la partie mobile entre sa position ouverte et sa position fermée est mal maitrisée. Les temps d'ouverture et de fermeture correspondants sont donc variables d'un produit à l'autre.

FR 3 026 222 A1 divulgue un actionneur électromagnétique dont une partie mobile, qui est déplaçable selon un axe par rapport à deux noyaux fixes en étant agencées axialement en regard de ces derniers, est constituée d'une palette plate rectangulaire .

US 2010/0245002 A1 divulgue un actionneur électromagnétique qui, au niveau de sa partie mobile, est similaire à celui de FR 3 026 222 A1.

Dans ce contexte, l'invention propose un actionneur électromagnétique ayant une partie mobile qui, tout en étant économique à fabriquer, permet de mieux maîtriser les temps d'ouverture et de fermeture.

A cet effet, l'invention a pour objet un actionneur électromagnétique pour un contacteur électrique, tel que défini à la revendication 1.

Grâce à l'invention, la partie mobile est beaucoup plus légère que celle de l'actionneur électromagnétique selon FR-A-2 792 108. L'effort mécanique nécessaire pour rappeler la partie mobile en position ouverte est donc moindre. En outre, moins de matière première est utilisée pour la fabrication de la partie mobile. Celle-ci a donc un coût de fabrication moins élevé. Par ailleurs, le fait que la partie mobile soit constituée par une pièce plate, découpée à partir d'une tôle laminée, permet d'obtenir des marges de tolérance réduites pour ce qui concerne l'épaisseur de la pièce plate. L'amplitude de la course de la partie mobile entre la position ouverte et la position fermée est donc mieux maîtrisée. Lors de la fermeture du contacteur, les parties périphériques de la pièce plate sont traversées par le flux magnétique en début de déplacement (Augmentation de la surface d'appel). Le niveau d'induction de cette zone reste faible (inférieur à 1 Tesla). Plus l'entrefer (la distance entre la partie fixe et la partie mobile) diminue, plus les lignes de champ se canalisent vers le centre de la palette. Les fortes inductions sont concentrées dans le centre de la palette. L'extérieur de la palette est très légèrement sollicité. Ainsi, il n'y a pas besoin d'avoir autant d'épaisseur sur les bords de la pièce plate qu'au centre. Le fait que le deuxième étage ait une section pleine inférieure à celle du premier étage permet d'alléger la pièce au niveau de l'un au moins de ses bords. L'idée est d'enlever de la matière qui ne conduit pas le flux magnétique lors de la fermeture du contacteur pour alléger la pièce plate au maximum, sans toutefois altérer les capacités de fermeture de l'actionneur.

FR 2 586 324 A1 divulgue un électroaimant dans lequel la partie mobile est formée par deux armatures magnétiques disposées de façon symétrique de part et d'autre d'un axe de bobine. US 5 235 303 divulgue un actionneur électromagnétique dans lequel la partie mobile comprend une tige de guidage, un pôle mobile, une cale démagnétisante et une armature supérieure en forme de disque. On comprend donc que, dans chacun de ces deux documents, la partie mobile n'est pas constituée par une unique pièce plate.

L'invention a également pour objet un contacteur électrique, tel que défini à la revendication 7.

Des aspects avantageux mais non obligatoires de l'invention sont spécifiées aux autres revendications.

L'invention et d'autres avantages de celle-ci apparaîtront plus clairement à la lumière de la description qui va suivre d'un mode de réalisation d'un actionneur électromagnétique conforme à son principe, donnée uniquement à titre d'exemple et faite en référence aux dessins annexés dans lesquels :
- la figure 1 est une coupe d'un contacteur électrique conforme à l'invention, représenté en position ouverte et comprenant un actionneur électromagnétique avec une partie fixe et une partie mobile, conforme à l'invention,
- la figure 2 est une coupe analogue à la figure 1, dans laquelle le contacteur est représenté en position fermée, et
- les figures 3 et 4 sont des vues en perspective représentant une partie mobile de l'actionneur des figures 1 et 2.

Sur les figures 1 et 2 est représenté un contacteur électrique 2, permettant d'interrompre sélectivement le passage de courant dans un circuit de puissance, par exemple entre une source d'alimentation et une charge électrique. A la figure 1, le contacteur 2 est représenté dans une position ouverte, dans laquelle il bloque le passage de courant. Le contacteur 2 comprend un nombre de contacts mobiles 12 et un nombre de contacts fixes14 correspondant. Dans l'exemple, ce nombre est égal à deux mais ce nombre peut varier en fonction du type d'appareil.

Les contacts mobiles 12 appartiennent à un porte-contact 10 qui est mobile selon un axe X10 entre la position ouverte représentée à la figure 1, dans laquelle les contacts mobiles 12 et les contacts fixes 14 sont séparés par une distance d'isolement et une position fermée représentée à la figure 2, dans laquelle les contacts mobiles 12 et les contacts fixes 14 sont en contact et connectés. Le porte-contact 10 est déplacé en translation suivant l'axe X10 par l'intermédiaire d'un actionneur électromagnétique 4.

L'actionneur électromagnétique 4 comprend une partie fixe 6 et une partie 8 mobile le long de l'axe X10 entre la position ouverte représentée à la figure 1 et la position fermée représentée à la figure 2. La course de la partie mobile 8 est représentée par la distance c à la figure 1.

Le porte-contacts 10 et la partie mobile 8 de l'actionneur 4 sont liés en translation suivant l'axe X10. Dans l'exemple, la partie 8 de l'actionneur est assemblée sur le porte-contacts 10 de manière à la rendre solidaire du porte contact.

La partie fixe 6 comprend une armature 60 ayant une architecture en forme de U. L'armature 60 comprend donc une base et deux noyaux 61 qui s'étendent, à partir de la base, parallèlement à l'axe X10. Une bobine 62 est enroulée autour de chacun des noyaux 61. Lorsqu'elles sont alimentées en courant électrique, les bobines 62 génèrent un champ magnétique qui attire la partie mobile 8 de l'actionneur 4 vers la partie fixe 6.

L'actionneur électromagnétique 4 comprend des moyens de rappel de la partie mobile 8 en position ouverte. Dans l'exemple, ces moyens de rappel sont formés par deux ressorts hélicoïdaux 24, qui s'étendent entre la partie fixe 6 et la partie mobile 8. Les ressorts 24 sont des ressorts de compression. Pour la clarté des dessins, les ressorts 24 ne sont pas représentés à la figure 2.

Le contacteur 2 comprend un socle 16 et un boîtier d'arc 18 fixé au socle 16. Le socle 16 entoure la partie fixe 6 de l'actionneur 4. En position ouverte, une partie du porte-contacts 10 est en appui contre le boitier d'arc 18, alors qu'en position fermée, la partie mobile 8 est en contact avec la partie fixe 6 de l'actionneur 4.

Le contacteur 2 comprend également des moyens de maintien pour maintenir la partie fixe 6 de l'actionneur 4 au contact du boîtier d'arc 18. Plus précisément, la partie fixe 6 de l'actionneur est maintenue au contact de pattes 180 appartenant au boîtier d'arc 18. Les pattes 180 sont réparties autour de l'axe X10. Elles sont dans l'exemple au nombre de 4.

Les moyens de maintien précités comprennent au moins un élément élastique 22, de préférence deux éléments élastiques 22. Dans l'exemple, les éléments élastiques 22 sont des bouchons en élastomère. Chaque bouchon 22 s'étend à partir du socle 16 et traverse une carte électronique 20 par des trous traversants ménagés dans la carte 20 à cet effet. La carte électronique 20 est donc disposée entre le socle 16 et la partie fixe 6 de l'actionneur 4. Elle comprend un support en polychlorobiphényles (PCB).

Les moyens de maintien 22 permettent de « référencer », ou de « polariser » la partie fixe 6 de l'actionneur 4. Cela signifie que, sur un lot de produits, la partie fixe 6 de l'actionneur 4 a la même position quel que soit le contacteur du lot considéré. Ainsi, le point de fin de la course c de la partie mobile 8 entre la position ouverte et la position fermée est donc bien défini. Cela contribue à améliorer la maîtrise de l'amplitude de la course c de la partie mobile 8 entre la position ouverte et la position fermée et donc, par conséquent, à améliorer la maitrise des écrasements de contacts ainsi qu'une répétabilité des temps d'ouverture et de fermeture.

Comme visible aux figures 3 et 4, la partie mobile 8 de l'actionneur électromagnétique 4 est constituée par une pièce plate, en tôle. Par l'emploi du verbe « constituer », on entend ici que la partie mobile ne comprend qu'une seule pièce, qui est la pièce plate en tôle. Par pièce plate, on entend qu'il s'agit d'une pièce obtenue à partir d'une tôle laminée.

La pièce plate 8 est étagée : elle comprend un premier étage 80 destiné à être tourné vers la partie fixe 6 de l'actionneur électromagnétique 4 et un deuxième étage 82 destiné à être tourné, du côté opposé, vers le boitier d'arc 18. Le deuxième étage 82 est accolé au premier étage 80 selon l'axe X10. Cela signifie que le premier étage 80 et le deuxième étage 82 sont perpendiculaires à l'axe X10 et qu'il n'y a pas de vide entre le premier étage 80 et le deuxième étage 82. Une section pleine du deuxième étage 82, mesurée dans un plan perpendiculaire à l'axe de déplacement X10 de la partie mobile 8, est inférieure à une section pleine du premier étage 80. La section pleine est l'aire délimitée par les contours dans le plan de section. Ainsi, les éventuels trous du premier étage 80 ou du deuxième étage 82 ne sont pas pris en compte dans le calcul de l'aire. Cela signifie donc que l'aire délimitée par le contour d'une section du deuxième étage 82 dans un plan de coupe perpendiculaire à l'axe de déplacement X10 de la partie mobile 8 est inférieure à l'aire délimitée par le contour d'une section du premier étage 80 dans un plan de coupe perpendiculaire à l'axe de déplacement X10 de la partie mobile 8.

Typiquement, les deux étages 80 et 82 de la pièce plate 8 sont en matériau ferromagnétique, notamment en tôle ferromagnétique.

Le rapport entre la section pleine du deuxième étage 82 et la section pleine du premier étage 80 est dimensionné par simulation en fonction du flux à faire passer et du matériau ferromagnétique utilisé. Il est compris entre 25% et 75%, de préférence égal à 50%. Cela signifie que le rapport entre l'aire délimitée par le contour d'une section du deuxième étage 82 dans un plan de coupe perpendiculaire à l'axe de déplacement de la partie mobile et l'aire délimitée par le contour d'une section du premier étage 80 dans un plan de coupe perpendiculaire à l'axe de déplacement de la partie mobile, est compris entre 25% et 75%, de préférence égal à 50%.

Dans l'exemple, la pièce plate 8 comprend uniquement deux étages. A titre de variante non représentée, la pièce plate peut comporter un nombre d'étages strictement supérieur à deux. Un étage correspond à une partie de la pièce plate 8 ayant une section pleine différente d'au moins une autre partie de la pièce plate.

Le premier étage 80 délimite une surface S80 destinée à être orientée vers la partie fixe 6 de l'actionneur électromagnétique 4. Dans l'exemple, la surface S80 est destinée à venir en contact avec la partie fixe 6 de l'actionneur 4. Toutefois, en variante, une pièce pourrait être intercalée entre les parties 6 et 8 en position fermée. Le deuxième étage 82 délimite une surface S82 opposée à la surface S80. La surface S82 est tournée vers le boitier d'arc 18 du contacteur 2 en configuration assemblée. Les surfaces S80 et S82 sont sensiblement planes.

Le deuxième étage 82 est disposé de manière sensiblement centrale. Autrement dit, le deuxième étage 82 ne recouvre qu'une partie centrale du premier étage 80, ce qui permet de conserver une section de passage suffisante au centre de la palette. En revanche, au moins l'un des bords de la pièce 8 est délimité exclusivement par le premier étage 80 et présente une épaisseur inférieure à une épaisseur maximale de la pièce.

L'épaisseur de la pièce plate 8 n'est donc pas homogène. Dans l'exemple, l'économie en termes de masse par rapport à une palette avec une épaisseur homogène est de l'ordre de 15%. Cela n'affecte pas ou quasiment pas les performances magnétiques car, lors de la fermeture du contacteur 2, l'essentiel du flux magnétique généré par les bobines 62 passe par la partie centrale de la pièce plate 8. Le niveau d'induction sur les bords de la pièce plate 8 n'est donc pas très élevé. L'épaisseur des bords peut donc être diminuée sans pour autant provoquer de saturation magnétique pouvant modifier le comportement magnétique de la pièce plate 8 à la fermeture. Autrement dit, seule la matière qui ne conduit pas ou peu le flux magnétique lors de la fermeture du contacteur est enlevée. Cela permet d'obtenir une partie mobile allégée.

Avantageusement, la pièce plate est une palette rectangulaire comprenant deux petits côtés et deux grands côtés. Les deux petits côtés forment deux bords opposés B1 et B2 de la palette mobile 8. Les deux grands côtés forment deux bords opposés B3 et B4. Les bords B1 et B2 ont une épaisseur réduite par rapport à une zone centrale de la palette 8 où l'épaisseur est maximale. Les bords B1 et B2 sont délimités exclusivement par le premier étage 80 de la palette 8, alors que les bords B3 et B4 sont délimités conjointement par les deux étages 80 et 82. La surface S80 a une longueur, mesurée parallèlement aux bords longs B3 et B4, qui est supérieure à la longueur de la surface S82.

Grâce à l'allégement de matière, le temps d'ouverture du contacteur 2 est plus court que lorsque l'on utilise une partie mobile non allégée. Par ailleurs, le temps de fermeture est sensiblement identique puisque le comportement magnétique de la palette allégée 8 n'est pas ou peu impacté.

Dans l'exemple, l'épaisseur du premier étage 80 est identique à l'épaisseur du deuxième étage 82. L'épaisseur des bords B1 et B2 est donc égale à la moitié de l'épaisseur maximale de la pièce 8. Plus généralement, l'épaisseur du premier étage 80 doit être dimensionnée en fonction de la saturation admissible dans les bords par rapport à l'épaisseur maximale de la palette 8. En pratique, l'épaisseur du premier étage 80 est comprise entre 25% et 75% de l'épaisseur maximale de la palette 8, notamment entre 35% et 55%.

Avantageusement, les deux étages de la pièce plate 8 sont formés par deux pièces de tôles superposées 80 et 82. La pièce de tôle 82 est plus courte que la pièce de tôle 80, la longueur étant mesurée parallèlement aux grands côtés B3 et B4 de la palette 8. Dans l'exemple, les deux pièces de tôle 80 et 82 sont soudées l'une avec l'autre, notamment grâce à un procédé de soudure laser.

Avantageusement, le second étage 82 a une longueur L82 au moins égale à la longueur L61 de la partie fixe 6, cette longueur étant mesurée au niveau des noyaux 61. Les longueurs L82 et L61 sont mesurées selon une direction perpendiculaire à l'axe X10 et comprise dans le plan de la figure 1. Ainsi, le second étage 82 comprend des parties qui sont axialement en regard des noyaux 61 de la partie fixe 6.

En configuration assemblée au sein du contacteur électrique, la pièce de tôle 80 est orientée du côté de la partie fixe 6 de l'actionneur 4, alors que la pièce de tôle 82 est orientée du côté du boîtier d'arc 18, c'est-à-dire du côté opposé à la partie fixe 6 de l'actionneur 4.

Avantageusement, la pièce plate 8 comprend au moins un concentrateur de flux magnétique, de préférence au moins trois concentrateurs de flux magnétique.

Dans l'exemple, la pièce plate comprend quatre concentrateurs de flux magnétique. Ces quatre concentrateurs de flux sont disposés aux quatre coins de la palette 8.

Chaque concentrateur de flux est un relief 80.2 formé sur une face S80 de la palette 8 orientée vers la partie fixe 6 de l'actionneur 4. Les reliefs 80.2 forment des surfaces d'appui de la partie mobile 8 sur la partie fixe 6. Avantageusement, chaque relief 80.2 est formé par emboutissage de tôle. Les reliefs 80.2 disposés du côté du bord B3 sont de forme oblongue et ronde: ils s'étendent parallèlement aux bords B1 et B2 de la palette 8. Les reliefs 80.2 disposés du côté du bord B4 sont de forme circulaire.

Les reliefs 80.2 canalisent le flux magnétique généré par les bobines 62. En effet, environ 95% du flux magnétique passe par les reliefs 80.2. Cela permet, d'une part, d'optimiser la force magnétique qui maintient la partie mobile 8 en position fermée et ainsi de limiter la consommation des bobines 62 et, d'autre part, de limiter potentiellement les effets rémanents, c'est-à-dire la capacité de la palette 8 à conserver son aimantation.

Avantageusement, chaque concentrateur de flux magnétique 80.2 est disposé de façon à être axialement en regard de l'un des noyaux 61 de la partie fixe 6. Cela favorise le passage du flux magnétique à travers les concentrateurs de flux 80.2.

A titre de variante non représentée, un effet du même type peut être obtenu en utilisant une pièce en matériau amagnétique intercalée entre les parties fixes et mobiles, respectivement 6 et 8, de l'actionneur 4.

La pièce de tôle 80 délimite deux trous traversants 80.1 pour le passage d'une extrémité des ressorts de rappel 24. Les ressorts 24 sont en appui contre des oreilles 82.1 de la seconde pièce de tôle 82, laquelle est disposée au-dessus de la pièce de tôle 80.

Selon une autre variante non représentée, le premier étage 80 et le deuxième étage 82 sont d'un seul tenant. La partie mobile de l'actionneur est alors constituée par une pièce plate monobloc.

La palette rectangulaire 8 est fabriquée de la manière suivante. Les deux pièces de tôle 80 et 82 sont découpées séparément à partir de tôle laminée. La pièce de tôle 80 est ensuite emboutie pour la formation des reliefs 80.2 et percée pour la formation des trous 80.1. Les deux pièces de tôle 80 et 82 sont alors soudées l'une avec l'autre, par exemple en utilisant un procédé de soudure au laser. Avantageusement, les cordons de soudure sont réalisés au niveau des orifices 80.1 et sur une partie du bord B3.

A titre de variante, un procédé de soudure par points électriques peut aussi être utilisé pour joindre les deux pièces de tôle 80 et 82. Dans ce cas, les points de soudure sont formés au niveau de reliefs disposés sur la face de la pièce de tôle 82 qui est au contact de la pièce de tôle 80. Quatre points de soudure sont alors suffisants.

Les deux pièces de tôle 80 et 82 peuvent également être collées, rivetées ou vissées ensemble.

Les caractéristiques du mode de réalisation et des variantes envisagés ci-dessus peuvent être combinées entre elles pour générer de nouveaux modes de réalisation de l'invention, dans la mesure où ils sont compris dans l'étendue des revendications annexées.

## Revendications

1. Actionneur électromagnétique (4) pour un contacteur électrique (2), l'actionneur électromagnétique comprenant une partie fixe (6) et une partie mobile (8) qui est déplaçable par rapport à la partie fixe selon un axe de déplacement (X10), la partie fixe comprenant deux noyaux (61), qui s'étendent parallèlement à l'axe de déplacement (X10), et deux bobines (62) dont l'une est enroulée autour de l'un des noyaux tandis que l'autre bobine est enroulée autour de l'autre noyau, la partie mobile (8) étant constituée par une pièce plate (8), par exemple découpée à partir d'une tôle laminée, la pièce plate étant une palette rectangulaire, qui délimite deux bords longs (B3, B4) et deux bords courts (B1, B2), et comprenant :
- un premier étage (80), qui est en matériau ferromagnétique, notamment en tôle ferromagnétique, et qui est tourné vers la partie fixe (6) selon l'axe de déplacement (X10), en étant agencé en regard des noyaux (61) selon l'axe de déplacement, et
- un deuxième étage (82), qui est en matériau ferromagnétique, notamment en tôle ferromagnétique, et qui est accolé au premier étage selon l'axe de déplacement (X10), en étant orienté du côté opposé aux noyaux (61), l'aire délimitée par le contour d'une section du deuxième étage (82) dans un plan de coupe perpendiculaire à l'axe de déplacement (X10) étant inférieure à l'aire délimitée par le contour d'une section du premier étage (80) dans un plan de coupe perpendiculaire à l'axe de déplacement, et le deuxième étage (82) ayant une longueur, mesurée parallèlement aux bords longs (B3, B4), qui est inférieure à la longueur du premier étage (80).

2. Actionneur selon la revendication 1, **caractérisé en ce que** le rapport entre l'aire délimitée par le contour d'une section du deuxième étage (82) dans un plan de coupe perpendiculaire à l'axe de déplacement (X10) et l'aire délimitée par le contour d'une section du premier étage (80) dans un plan de coupe perpendiculaire à l'axe de déplacement est compris entre 25% et 75%.

3. Actionneur selon l'une des revendications précédentes, **caractérisé en ce que** les premier et deuxième étages de la pièce plate (8) sont formés par deux pièces de tôles superposées (80, 82).

4. Actionneur selon l'une des revendications précédentes, **caractérisé en ce que** la pièce plate (8) comprend au moins un concentrateur de flux magnétique (80.2) qui est disposé de façon à être en regard de l'un des noyaux (61).

5. Actionneur selon la revendication précédente, **caractérisé en ce que** chaque concentrateur de flux est un relief (80.2) formé sur une surface (S80) de la pièce plate (8) orientée vers la partie fixe (6).

6. Actionneur selon l'une des revendications précédentes, **caractérisé en ce que** le second étage (82) a une longueur (L82) au moins égale à la longueur (L61) de la partie fixe, mesurée au niveau des noyaux (61).

7. Contacteur électrique (2) comprenant un actionneur selon la revendication précédente.

8. Contacteur électrique (2) selon la revendication précédente, comprenant un boitier d'arc (18) et des moyens (22) pour maintenir la partie fixe (6) de l'actionneur (4) au contact du boitier d'arc, ces moyens comprenant par exemple au moins un élément élastique (22).

9. Contacteur selon la revendication précédente, **caractérisé en ce que** ces moyens comprennent au moins un élément élastique (22) et que chaque élément élastique (22) s'étend à partir d'un socle (16) du contacteur et traverse une carte électronique (20) disposée entre le socle (16) et la partie fixe (6) de l'actionneur.

## Patentansprüche

1. Elektromagnetischer Aktuator (4) für einen elektrischen Schaltschütz (2), der elektromagnetische Aktuator umfassend einen feststehenden Abschnitt (6) und einen beweglichen Abschnitt (8), der in Bezug auf das feststehende Teil entlang einer Verschiebeachse (X10) verschiebbar ist, der feststehende Abschnitt umfassend zwei Kerne (61), die sich parallel zu der Verschiebeachse (X10) erstrecken, und zwei Spulen (62), wovon eine um einen der Kerne gewickelt ist, während die andere Spule um den anderen Kern gewickelt ist,
wobei das bewegliche Teil (8)
aus einem flachen Stück
(8) besteht, beispielsweise geschnitten aus einem gewalzten Blech, wobei das flache Teil eine rechteckige Palette ist, die zwei lange Ränder (B3, B4) und zwei kurze Ränder (B1, B2) begrenzt und umfassend:
- eine erste Stufe (80), die aus ferromagnetischem Material ist, insbesondere ferromagnetischem Blech, und die dem feststehenden Abschnitt (6) entlang der Verschiebeachse (X10) zugewandt ist, wobei sie in Bezug auf die Kerne (61) entlang der Verschiebeachse angeordnet ist, und
- eine zweite Stufe (82), die aus ferromagnetischem Material ist, insbesondere ferromagnetischem Blech, und die entlang der Verschiebeachse (X10) an der ersten Stufe anliegt und auf die Seite gegenüber den Kernen (61) ausgerichtet ist, die Fläche, die durch die Kontur eines Abschnitts der zweiten Stufe (82) in einer Schnittebene senkrecht zu der Verschiebeachse (X10) begrenzt ist, kleiner ist als die Fläche, die durch die Kontur eines Abschnitts der ersten Stufe (80) in einer Schnittebene senkrecht zu der Verschiebeachse begrenzt ist, und die zweite Stufe (82)
eine Länge aufweist, gemessen parallel
zu den langen Rändern (B3, B4), die kleiner ist als die Länge der ersten Stufe (80).

2. Aktuator nach Anspruch 1, **dadurch gekennzeichnet, dass** das Verhältnis zwischen der Fläche, die durch die Kontur eines Abschnitts der zweiten Stufe (82) in einer Schnittebene senkrecht zu der Verschiebeachse (X10) begrenzt ist, und der Fläche, die durch die Kontur eines Abschnitts der ersten Stufe (80) in einer Schnittebene senkrecht zu der Verschiebeachse begrenzt ist, zwischen 25 % und 75 % ist.

3. Aktuator nach einem der vorherigen Ansprüche, **dadurch gekennzeichnet, dass** die erste und die zweite Stufe des flachen Teils (8) durch zwei übereinanderliegende Blechteile (80, 82) gebildet sind.

4. Aktuator nach einem der vorherigen Ansprüche, **dadurch gekennzeichnet, dass** das flache Teil (8) mindestens einen Magnetflusskonzentrator (80.2) umfasst, der angeordnet ist, um einem der Kerne (61) zugewandt zu sein.

5. Aktuator nach dem vorherigen Anspruch, **dadurch gekennzeichnet, dass** jeder Flusskonzentrator ein Relief (80.2) ist, das auf einer Fläche (S80) des flachen Teils (8) gebildet ist, die dem feststehenden Teil (6) zugewandt ist.

6. Aktuator nach einem der vorherigen Ansprüche, **dadurch gekennzeichnet, dass** die zweite Stufe (82) eine Länge (L82) aufweist, die mindestens gleich ist wie die Länge (L61) des feststehenden Teils, gemessen auf Ebene der Kerne (61).

7. Elektrischer Schaltschütz (2), umfassend einen Aktuator nach dem vorherigen Anspruch.

8. Elektrischer Schaltschütz (2) nach dem vorherigen Anspruch, umfassend einen Lichtbogenkasten (18) und Einrichtungen (22) zum Halten des feststehenden Abschnitts (6) des Aktuators (4) in Kontakt mit dem Lichtbogenkasten, wobei die Einrichtungen beispielsweise mindestens ein elastisches Element (22) umfassen.

9. Schaltschütz nach dem vorherigen Anspruch, **dadurch gekennzeichnet, dass** diese Einrichtungen mindestens ein elastisches Element (22) umfassen und dass sich jedes elastische Element (22) von einem Sockel (16) des Schaltschützes erstreckt und eine elektronische Platine (20) durchquert, die zwischen dem Sockel (16) und dem feststehenden Abschnitt (6) des Aktuators angeordnet ist.

## Claims

1. Electromagnetic actuator (4) for an electrical contactor (2), the electromagnetic actuator comprising a fixed part (6) and a movable part (8) which is movable relative to the fixed part along an axis of movement (X10), the fixed part comprising two cores (61), which extend parallel to the axis of movement (X10), and two coils (62), one of which is wound around one of the cores while the other coil is wound around the other core,
the movable part (8) being
formed of a flat piece
(8), for example cut from rolled sheet metal, the flat piece being a rectangular pallet, which delimits two long edges (B3, B4) and two short edges (B1, B2), and comprising:
- a first stage (80), which is made of ferromagnetic material, in particular ferromagnetic sheet metal, and which faces the fixed part (6) along the axis of movement (X10), being arranged opposite the cores (61) along the axis of movement, and
- a second stage (82), which is made of ferromagnetic material, in particular ferromagnetic sheet metal, and which is adjacent to the first stage in the direction of the axis of movement (X10), being oriented away from the cores (61),
the area delimited by the contour of a section of the second stage (82) in a sectional plane perpendicular to the axis of movement (X10) being smaller than the area delimited by the contour of a section of the first stage (80) in a sectional plane perpendicular to the axis of movement, and the second stage (82) having a length, measured parallel
to the long edges (B3, B4), which is less than the length of the first stage (80).

2. Actuator according to claim 1, **characterized in that** the ratio between the area delimited by the contour of a section of the second stage (82) in a sectional plane perpendicular to the axis of movement (X10) and the area delimited by the contour of a section of the first stage (80) in a sectional plane perpendicular to the axis of movement is between 25% and 75%.

3. Actuator according to one of the preceding claims, **characterized in that** the first and second stages of the flat piece (8) are formed by two superimposed sheet-metal pieces (80, 82).

4. Actuator according to one of the preceding claims, **characterized in that** the flat piece (8) comprises at least one magnetic flux concentrator (80.2) which is arranged so as to face one of the cores (61).

5. Actuator according to the preceding claim, **characterized in that** each flux concentrator is a relief (80.2) formed on a surface (S80) of the flat piece (8) facing the fixed part (6).

6. Actuator according to one of the preceding claims, **characterized in that** the second stage (82) has a length (L82) at least equal to the length (L61) of the fixed part, measured at the level of the cores (61).

7. Electrical contactor (2) comprising an actuator according to the preceding claim.

8. Electrical contactor (2) according to the preceding claim, comprising an arcing box (18) and means (22) for holding the fixed part (6) of the actuator (4) in contact with the arcing box, these means comprising for example at least one resilient member (22).

9. Contactor according to the preceding claim, **characterized in that** these means comprise at least one resilient member (22) and **in that** each resilient member (22) extends from a base (16) of the contactor and passes through an electronic board (20) disposed between the base (16) and the fixed part (6) of the actuator.
